# FASCICULE DE BREVET EUROPEEN

(11) **EP 2 049 731 B1**
(45) Date de publication et mention de la délivrance du brevet: **12.02.2014**
(21) Numéro de dépôt: 07823691.6
(22) Date de dépôt: 06.08.2007
(51) Int. Cl.: D21H 21/40, B42D 15/00

(54) **ELEMENT DE SECURITE DE FORMAT RELATIVEMENT PETIT COMPRENANT UN TROU TRAVERSANT ET FEUILLE LES COMPRENANT**
SICHERHEITSELEMENT VON RELATIV GERINGEM FORMAT MIT EINEM DURCHGANGSLOCH UND BLECH DAMIT
SECURITY MEMBER HAVING A RELATIVELY SMALL FORMAT AND COMPRISING A THROUGH-HOLE, AND SHEET COMPRISING THE SAME

(30) Priorité: 08.08.2006 FR 0607237
(43) Date de publication de la demande: 22.04.2009
(73) Titulaire: ARJOWIGGINS SECURITY, 92100 Boulogne Billancourt (FR)
(72) Inventeur: ROSSET, Henri, F-38730 Le Pin (FR)
(74) Mandataire: Tanty, François
(86) Numéro de dépôt international: PCT/FR2007/051782
(87) Numéro de publication internationale: WO 2008/017784

(56) Documents cités:
- EP-A- 0 342 929
- WO-A-2005/026440
- WO-A-2005/077622
- WO-A-2005/078192

## Description

L'invention concerne des éléments de sécurité plats et de format relativement petit, de type planchettes, ainsi qu'un matériau les contenant, les documents de sécurité fabriqués à partir de ce matériau et le procédé de réalisation desdits éléments.

Dans les documents de sécurité, on trouve des éléments de sécurité de petit format, dits planchettes, permettant d'authentifier lesdits documents. Lesdits éléments de sécurité sont semblables à des confettis ayant des formes diverses, par exemple circulaires ou hexagonales. Ils ont une taille de l'ordre de 1 à 6 mm.

Ces éléments peuvent notamment présenter un ou plusieurs des effets optiques de surface suivants : effets interférentiels tels que l'iridescence ou le dichroïsme, effets associés à la réflexion ou à la polarisation de la lumière ou encore effets luminescents, et en particulier fluorescents. Ces effets peuvent notamment être obtenus par impression, d'aplats et/ou de motifs, ou inclusion de composés spécifiques. Par ailleurs, ces éléments de sécurité peuvent comporter des agents d'authentification tels que des réactifs chimiques ou des cristaux liquides par exemple.

Ces éléments peuvent être obtenus à partir de feuilles plastiques et/ou de papier de faible grammage. Quand ils sont à base d'une feuille de papier, il peut s'agir d'une feuille dite overlay, usuellement utilisée comme feuille protectrice dans le domaine de papiers stratifiés décoratifs ; cette feuille contenant un agent de résistance à l'état humide, non opacifiée et de grammage faible, de l'ordre de 25 à 40 g/m², est traditionnellement fabriquée par égouttage d'une suspension aqueuse de fibres de cellulose peu raffinées, de l'ordre de 20 °SR (degrés Schopper-Riegler). On obtient alors une feuille d'une épaisseur variant entre 50 et 100 µm. Elle peut aussi comporter un agent améliorant la mouillabilité et/ou un vernis thermoscellant en surface pour favoriser la tenue desdits éléments dans le matériau qui les contiendra. D'autres types de papiers peuvent être utilisés, de même que des feuilles de plastique ou des complexes réalisés à partir des matériaux en feuille précédemment cités.

Lesdits éléments de sécurité sont obtenus à partir de ces feuilles, notamment par emboutissage à l'emporte-pièce, emporte-pièces éventuellement disposés sur des cylindres métalliques, par perforation grâce à des poinçons, des picots ou des aiguilles, par découpe réalisée grâce à un laser. Ils peuvent aussi être réalisés selon la demande de brevet WO 2005/077622, par découpe rotative de feuilles utilisant une succession de cylindres de découpe synchronisés et comportant des filets de découpe respectifs qui se complètent de manière à former une figure correspondant à la forme desdits éléments de sécurité.

Il existe différentes méthodes pour incorporer des éléments de sécurité dans un support.

Dans le cas d'une feuille de papier comme support, les éléments de sécurité peuvent être introduits en semis, par exemple tel que décrit dans la demande de brevet WO 2005/003458 , c'est-à-dire que les éléments sont ajoutés et dispersés en amont de la caisse de tête de la machine à papier, dans la suspension aqueuse contenant notamment des fibres de cellulose et/ou des fibres synthétiques ainsi qu'éventuellement d'autres additifs employés couramment dans la technique papetière, la suspension étant ensuite égouttée sur la toile de formation de la machine pour former la feuille qui est ensuite pressée puis séchée, avec éventuellement un traitement surface, selon le procédé papetier courant. On obtient une feuille au sein de laquelle lesdits éléments de sécurité sont répartis aléatoirement.

Selon une deuxième méthode utilisée, notamment lorsque la machine à papier possède au moins une table plate, lesdits éléments de sécurité sont introduits en bande par un jet disposé au-dessus de la suspension fibreuse en égouttage sur la toile de formation de la machine à papier. Cette feuille sera ensuite pressée puis séchée, avec éventuellement un traitement surface. Cette dernière méthode est décrite par exemple dans la demande de brevet EP 1253241. Les éléments sont donc disposés en bande dans la feuille.

Selon une troisième méthode utilisée lorsque la machine à papier possède au moins une forme ronde, lesdits éléments de sécurité sont introduits en bande par un conduit d'alimentation débouchant dans la cuve de forme près du cylindre aspirant et avant le début de l'égouttage de la suspension fibreuse.

Des documents de sécurité sont alors réalisables à partir des supports ainsi formés, ils sont notamment décrits, dans les demandes de brevets EP 342929, EP 546917, EP 544611 et US 4,037,007.

Ces éléments de sécurité ont pour avantage de pouvoir véhiculer un grand nombre de sécurités, parmi lesquelles on peut notamment citer l'impression fluorescente, toutefois elles ont notamment pour inconvénients la création de surépaisseurs et de problèmes lors de l'impression. On constate notamment des arrachages de ces éléments de sécurité lors de l'impression de documents ou feuilles les contenant, ce qui entraîne des défauts d'impression ainsi qu'un encrassement, voire un endommagement, des machines servant à l'impression.

On connaît encore la demande WO 2005/026440 qui décrit un élément de sécurité sous forme de bande incorporée en fenêtre(s) dans un document de sécurité tel qu'un billet de banque.

Le but de l'invention est de remédier aux problèmes cités notamment à celui de l'arrachage des éléments de sécurité plats et relativement petits.

Un autre but de l'invention est d'accroître la sécurisation de documents contenant de tels éléments.

La Demanderesse a mis en évidence que ce problème d'arrachage peut provenir notamment d'une trop grande taille des éléments de sécurité, de leur mauvaise adhésion/tenue vis-à-vis du support en particulier du fait d'un mauvais recouvrement fibreux.

La Demanderesse propose donc des éléments de sécurité plats et de format relativement petit dont la tenue au support auquel ils sont destinés est améliorée.

Elle propose à cet effet des éléments de sécurité plats et de format relativement. petit comprenant un trou traversant. Ledit trou traversant permet un meilleur enchevêtrement desdits éléments de sécurité au sein du support fibreux car les fibres du support peuvent passer à travers ce trou et ainsi créer plus de liaisons entre le support et l'élément. Par ailleurs, les éléments étant plus tenus donc mieux enfouis dans le support, on obtient des surépaisseurs plus faibles qu'avec les éléments de l'art antérieur.

De plus la sécurisation des documents comprenant lesdits éléments est améliorée par la meilleure tenue desdits éléments de sécurité au sein du support fibreux ainsi que par la présence dudit trou traversant dont la forme constitue une protection supplémentaire contre la contrefaçon. La sécurisation des documents sera aussi accrue par le fait que ledit trou traversant peut permettre l'inscription ou réalisation de caractères alphanumérique ou autres motifs contribuant à authentifier lesdits documents.

L'invention concerne donc un élément de sécurité plat et de format relativement petit, tel que des planchettes, caractérisé en ce qu'il comprend au moins un trou traversant.

Selon un cas particulier de l'invention, la forme externe de l'élément de sécurité est géométrique, notamment circulaire, hexagonale, triangulaire, ovale, carrée, rectangulaire, étoilée ou à bords courbes.

Selon un cas particulier de l'invention, ledit trou traversant est de forme géométrique, notamment circulaire, hexagonale, triangulaire, ovale, carrée, rectangulaire, étoilée ou à bords courbes.

Selon un cas particulier de l'invention, ledit élément de sécurité a un substrat à base d'une feuille fibreuse, d'un film plastique ou d'un complexe feuille fibreuse/film plastique, notamment un papier overlay ou un film de polyester.

Selon un cas particulier de l'invention, l'épaisseur dudit élément de sécurité est comprise entre 10 et 100 µm. Dans le cas d'un élément à base d'une feuille fibreuse, ladite épaisseur est comprise de préférence entre 40 et 70 µm et préférentiellement entre environ 55 et 65 µm, et dans le cas où l'élément est à base d'un film plastique, ladite épaisseur est comprise de préférence entre 20 et 50 µm et préférentiellement entre environ 25 et 35 µm.

Selon un cas particulier de l'invention, les dimensions externes (diamètre ou largeur ou longueur) dudit élément sont comprises entre 2 et 6 mm, et préférentiellement entre 2,5 et 4 mm. De manière générale les dimensions dudit élément sont telles qu'il peut s'inscrire dans un cercle d'un diamètre ayant les dimensions indiquées ici.

Selon un cas particulier de l'invention, les dimensions du trou traversant sont comprises entre 0,5 et 4,5 mm, et préférentiellement entre 1 et 1,5 mm, les dimensions étant évidemment adaptées aussi à la taille de l'élément. De manière générale les dimensions dudit trou traversant sont telles qu'il peut s'inscrire dans un cercle d'un diamètre ayant les dimensions indiquées ici.

Selon un cas particulier de l'invention, lesdits éléments de sécurité comportent des impressions qui peuvent permettre l'authentification d'un document contenant lesdits éléments. Par exemple il peut s'agir d'impressions telles que présentées dans la demande de brevet WO 2005/078192 qui décrit un élément de sécurité plat, ayant une face recto et une face verso, et d'un format relativement petit, tel que des planchettes, comportant au moins sur l'une de ses faces au moins un motif d'authentification repéré et/ou un motif d'authentification résultant de la combinaison et/ou superposition d'un motif sur sa face recto et d'un sur sa face verso, l'un au moins desdits motif d'authentification étant au moins en partie observable en lumière transmise.

Selon l'invention, plus généralement lesdites impressions peuvent être un aplat recouvrant toute la surface dudit élément de sécurité ou un motif. Dans le cas d'un motif imprimé, ledit motif peut compléter la forme dudit trou traversant. Par exemple, ledit trou traversant a la forme de la partie supérieure de la lettre « A », la partie inférieure étant complétée par un motif imprimé fluorescent. On obtient ainsi un élément de sécurité présentant une sécurisation accrue et authentifiable par observation en lumière transmise et sous des rayons ultraviolets.

Selon un cas particulier de l'invention, ledit élément de sécurité comprend au moins deux trous traversants. Plus particulièrement, lesdits trous traversants forment un code qui peut être une combinaison de caractères alphanumériques, d'idéogrammes, de figures ou de barres par exemple tel qu'un code-barre.

On peut par exemple réaliser un sigle représentant l'organisme émetteur des documents de sécurité comprenant lesdits éléments de sécurité ou un texte spécifique sur lesdits éléments de sécurité. On observe alors ledit sigle ou ledit texte en lumière transmise et/ou réfléchie, notamment sous rayons ultraviolets, sur lesdits documents de sécurité. En particulier, l'observation dudit élément de sécurité en lumière transmise fait apparaître ledit sigle ou ledit texte en négatif, par contraste entre les zones opaques dudit élément de sécurité et les zones transparentes constituées par ledit trou traversant.

De préférence lesdits éléments de sécurité ont une forme géométrique qui présente des parties favorisant leur accrochage ou enchevêtrement au sein du substrat. Dans le cas d'un substrat fibreux, du fait dudit trou traversant ainsi que des dimensions de l'élément de sécurité, qui sont de l'ordre de grandeur de la longueur des fibres cellulosiques et/ou synthétiques utilisées en papeterie soit entre 0,7 et 3 mm, les fibres s'enchevêtrent plus facilement autour desdits éléments de sécurité, améliorant ainsi leur résistance à l'arrachage. Ce type de phénomène est notamment obtenu en utilisant des éléments de sécurité tels que décrits au travers des cas particuliers suivants.

Selon un cas particulier de l'invention, la forme externe dudit élément de sécurité et/ou la forme dudit trou traversant présente des parties qui, relativement aux dimensions dudit élément de sécurité, sont fines et allongées.

Selon un autre cas particulier de l'invention, la forme externe dudit élément de sécurité et/ou la forme dudit trou traversant présente des excroissances et/ou des protubérances qui, relativement aux dimensions dudit élément de sécurité, sont fines et allongées.

Une forme étoilée avec de fines branches, un anneau fin (élément de sécurité rond avec une perforation ronde) ou encore une forme géométrique avec plusieurs angles aigus remplissent notamment cette condition.

L'invention concerne aussi le procédé de fabrication dudit élément de sécurité, ledit élément de sécurité selon sa forme externe ou ledit trou traversant étant découpés par emboutissage à l'emporte-pièce , emporte-pièces éventuellement disposés sur des cylindres métalliques ou, par perforation à l'aide de poinçons, de picots ou d'aiguilles ou de l'association de formes métalliques mâle et femelle, par découpe au laser d'une feuille ou d'un film ou encore par un procédé de découpe rotative, d'une feuille ou d'un film, utilisant une succession de cylindres de découpe synchronisés et comportant des filets de découpe respectifs qui se complètent de manière à former une figure correspondant à la forme desdits éléments de sécurité notamment tel que décrit dans la demande de brevet WO 2005/077622.

Plus particulièrement ledit trou traversant est découpé simultanément à la découpe de la forme externe dudit élément de sécurité.

L'invention concerne aussi un matériau en feuille comprenant l'élément de sécurité décrit précédemment.

Selon un cas particulier de l'invention, ledit matériau en feuille est une feuille fibreuse à base de fibres cellulosiques (en particulier de fibres de coton) et/ou de fibres synthétiques organiques et/ou éventuellement de fibres minérales. Ladite feuille fibreuse peut notamment être produite sur une machine à papier possédant au moins une table plate et/ou au moins une forme ronde.

Selon un cas particulier de l'invention, ledit matériau en feuille est une feuille de sécurité comprenant au moins un autre élément de sécurité. Cet autre élément de sécurité peut être notamment choisi parmi la liste suivante : filigrane, fil de sécurité, fibres ou pigments visibles ou détectables sous rayonnement spécifique, par exemple sous UV ou Infra Rouge, ou encore dispositif optiquement variables comme un hologramme ou une impression de motifs par exemple par des encres luminescentes, interférentielles par exemple iridescentes, thermochromes, magnétiques etc ...

Selon un cas particulier de l'invention, lesdits éléments de sécurité sont disposés en semis dans le matériau en feuille.

Selon un autre cas particulier de l'invention, lesdits éléments de sécurité sont disposés en bande. En particulier, cette disposition en bande est réalisée, notamment lorsque lesdits éléments de sécurité forment un code, de manière à représenter le sigle dudit organisme.

Selon un cas particulier de l'invention, ledit matériau comprend plusieurs types desdits éléments plats et ils forment un code. On peut par exemple introduire dans le matériau trois types d'éléments de sécurité dont les trous traversants respectifs représentent trois caractères différents, ces trois caractères étant les initiales de l'organisme propriétaire dudit matériau formant une feuille de sécurité.

L'invention concerne aussi un document de sécurité comprenant ledit matériau en feuille décrit dans les paragraphes précédents. Le niveau de sécurité dudit document est accru par la présence de trous traversants et par leurs formes qui rendent la production de contrefaçons plus difficile. Cet élément de sécurité est de plus particulièrement intéressant car il est visible en lumière transmise ou réfléchie, sous éclairage ambiant ou fluorescent. Ledit document de sécurité contenant lesdits éléments de sécurité de l'invention est donc aisément authentifiable.

Ledit document de sécurité peut notamment être un moyen de paiement, tel qu'un billet de banque, un chèque ou un ticket restaurant, un document d'identité tel qu'une carte d'identité, un visa, un passeport ou un permis de conduire, un ticket de loterie, une étiquette de sécurité, un titre de transport, un ticket d'entrée à des manifestations culturelles ou sportives.

L'invention peut aussi s'appliquer à un article à authentifier tel qu'un emballage, notamment un emballage pour des médicaments ou pour des aliments ou pour des parfums ou pour des pièces électroniques ou pour des pièces détachées notamment pour un moyen de transport, une feuille utilisée dans le domaine médical ou hospitalier, notamment un papier utilisé pour faire des emballages de stérilisation, ou encore un papier d'art par un exemple un papier pour aquarelle.

L'invention sera mieux comprise à la lecture des exemples non limitatifs et des figures qui suivent.

Sur les dessins, dans un souci de clarté, les proportions relatives des différents éléments représentés n'ont pas toujours été respectées, les vues étant schématiques.

### EXEMPLES

### Exemple 1 selon l'invention

On considère la réalisation d'un élément de sécurité selon l'invention et d'un papier de sécurité le contenant, ledit élément étant de forme rectangulaire et à base d'une feuille fibreuse.

On fabrique une feuille de papier de type overlay selon la méthode traditionnelle par égouttage d'une suspension aqueuse de fibres de cellulose peu raffinées, de l'ordre de 20°SR (degré Schopper-Riegler), non opacifiée et contenant un agent de résistance à l'état humide, et ayant une épaisseur de 50 µm. Cette feuille présente une certaine transparence.

On imprime les faces recto et verso en une couleur fluorescente bleue. On applique alors en surface un agent améliorant leur mouillabilité et un vernis thermoscellant facilitant leur tenue dans le papier.

La feuille ainsi obtenue est ensuite découpée en fibrettes planes et rectangulaires ayant une largeur de 4 mm et une longueur de 2 mm. Simultanément à cette découpe, on réalise les perforations, par emboutissage par des cylindres métalliques munis d'emporte-pièces, selon la forme de deux rectangles. Les dimensions respectives de ces deux rectangles sont les suivantes (hauteur x largeur) : 1 x 1,2 mm et 1 x 1,8 mm. Les fibrettes ainsi obtenues sont représentées sur la figure 1 décrite ci-après.

On disperse alors ces éléments de sécurité dans la pâte à papier destinée à fabriquer un papier de sécurité puis on fabrique, sur une machine à papier selon les techniques connues de la personne du métier, la feuille qui contient éventuellement d'autres éléments de sécurité connus, par exemple un fil de sécurité et/ou un filigrane.

Le papier de sécurité résultant comporte plusieurs éléments de sécurité de l'invention tels que décrits précédemment. Lesdits éléments de sécurité présentent une coloration fluorescente sous illumination UV et leur observation en lumière transmise fait apparaître la forme du trou réalisé dans les éléments de sécurité.

A titre de variante, lesdits éléments de sécurité décrits ci-dessus sont introduits en bande dans la feuille de papier, lors de sa fabrication. L'observation sous rayons ultraviolets du document de sécurité fabriqué puis imprimé à partir de ladite feuille, fait apparaître, à l'intérieur d'une bande de 2 cm de large et distante de 5 cm d'un bord dudit document, lesdits éléments de sécurité rectangulaires et perforés.

### Exemple 2 selon l'invention

On considère la réalisation d'un élément de sécurité selon l'invention, de forme circulaire et à base d'un film plastique, ainsi que d'un document de sécurité le contenant.

Une bobine de film de polyester de 30 µm d'épaisseur est déroulée puis on réalise la découpe des éléments de sécurité représentés sur la figure 2 grâce à des rouleaux métalliques. On réalise par emboutissage lesdits éléments de sécurité comprenant un trou traversant en « A » et de même on réalise à part ceux comprenant un trou traversant en « W ».

On introduit ensuite séparément les deux types d'éléments de sécurité dans une feuille respectivement selon deux bandes de 1,5 cm de largeur de manière à ce qu'une fois le document de sécurité fini, lesdites bandes soit distantes de son bord gauche, respectivement de 2 et 6 cm. L'introduction desdits éléments de sécurité se fait par flux laminaire au-dessus de la feuille de sécurité en formation. Cette feuille de sécurité est ensuite pressée puis séchée et on obtient la feuille de sécurité représentée sur la figure 4 et décrite ci-après.

### DESCRIPTION DES FIGURES

- la figure 1 représente une vue de face d'un élément de sécurité rectangulaire objet de l'invention.
- la figure 2 représente une vue de face de deux éléments de sécurité circulaires objets de l'invention.
- la figure 3 représente de façon schématique l'enchevêtrement fibreux à travers un des éléments de sécurité de l'invention représentés sur la figure 2.
- la figure 4 représente une vue de face d'une feuille de sécurité contenant les éléments de sécurité objets de l'invention.

L'élément de sécurité 1 présenté sur la figure 1 est rectangulaire de dimensions 2 x 4 mm et il possède deux trous traversants rectangulaires 2 de dimensions respectives 1 x 1,2 mm et 1 x 1,8 mm. Cet élément comporte une impression sur chacune de ses faces avec une encre fluorescente bleue.

Sur la figure 2, les trous traversants 2 réalisés dans les éléments de sécurité 1 plats et de format relativement petit sont des caractères alphabétiques : respectivement un « A » sur la figure 2a et un « W » sur la figure 2b. Le diamètre des éléments de sécurité 1 de l'invention représentés sur cette figure est de 4 mm et les trous traversants 2 ont des dimensions (hauteur et largeur) comprises entre 2 et 3 mm.

On montre sur la représentation schématique de la figure 3 comment le trou traversant 2 permet, par l'enchevêtrement fibreux, une meilleure tenue de l'élément de sécurité au sein d'un milieu fibreux tel qu'une feuille de papier. En effet, les fibres 3 ont des longueurs de l'ordre du millimètre (entre 0,7 et 3 mm) qui leur permettent de passer à travers le trou traversant 2, au-dessus et au-dessous de l'élément de sécurité 1 car ce dernier a des dimensions du même ordre de grandeur que lesdites fibres 3. Ledit élément de sécurité 1 est par conséquent mieux intégré au milieu fibreux dans lequel il est incorporé.

Sur la figure 4, les éléments de sécurité 1 de l'invention représentés sur la figure 2 et comprenant des trous traversants 2, ont été incorporés en bande dans une feuille de papier 4 lors de sa fabrication. Ils constituent ainsi le code « AW » qui est observable en lumière transmise et/ou réflexion sous un éclairage ambiant et/ou ultraviolet.

## Revendications

1. Élément de sécurité plat semblable à un confetti, tel qu'une planchette, **caractérisé par le fait qu'**il comprend au moins un trou traversant.

2. Élément de sécurité selon la revendication précédente, **caractérisé en ce que** sa forme externe est circulaire, hexagonale, triangulaire, ovale, carrée, rectangulaire, étoilée ou à bords courbes.

3. Élément de sécurité selon l'une au moins des revendications précédentes, **caractérisé en ce que** ledit trou traversant est circulaire, hexagonale, triangulaire, ovale, carrée, rectangulaire, étoilée ou à bords courbes.

4. Élément de sécurité selon l'une au moins des revendications précédentes, **caractérisé en ce que** ledit élément a un substrat à base d'une feuille fibreuse, d'un film plastique ou d'un complexe feuille fibreuse/film plastique, notamment un papier overlay ou un film de polyester.

5. Élément de sécurité selon l'une au moins des revendications précédentes, **caractérisé en ce que** son épaisseur est comprise entre 10 et 100 µm.

6. Élément de sécurité selon la revendication précédente 5, **caractérisé en ce qu'**il est à base d'une feuille fibreuse et que son épaisseur est comprise entre 40 et 70 µm et préférentiellement entre environ 55 et 65 µm.

7. Élément de sécurité selon la revendication 5, **caractérisé en ce qu'**il est à base d'un flm plastique et que son épaisseur est comprise entre 20 et 50 µm et de préférence entre environ 25 et 35 µm.

8. Élément de sécurité selon l'une au moins des revendications précédentes, **caractérisé en ce que** ses dimensions externes sont comprises entre 2 et 6 mm, et préférentiellement entre environ 2,5 et 4 mm.

9. Élément de sécurité selon l'une au moins des revendications précédentes, **caractérisé en ce que** les dimensions dudit trou traversant sont comprises entre 0,5 et 4,5 mm, et préférentiellement entre 1 et 1,5 mm.

10. Elément de sécurité selon l'une au moins des revendications précédentes, **caractérisé en ce qu'**il comprend au moins une impression sur au moins l'une de ses faces,
ladite impression étant un motif complétant la forme dudit trou traversant.

11. Élément de sécurité selon l'une au moins des revendications précédentes, **caractérisé en ce qu'**il comprend au moins deux trous traversants formant un code.

12. Procédé de fabrication dudit élément de sécurité tel que décrit dans les revendications précédentes, **caractérisé en ce que** ledit élément de sécurité selon sa forme externe ou ledit trou traversant sont découpés selon un moyen choisi parmi les procédés par emboutissage à l'emporte-pièce ou des cylindres métalliques munis d'emporte-pièces, par perforation à l'aide de poinçons, de picots ou d'aiguilles ou de l'association de formes mâle et femelle, par découpe au laser d'une feuille ou d'un film, ou par découpe rotative, d'une feuille ou d'un film, utilisant une succession de cylindres de découpe synchronisés et comportant des filets de découpe respectifs qui se complètent de manière à former une figure correspondant à la forme dudit élément de sécurité et/ou dudit trou.

13. Procédé de fabrication dudit élément de sécurité selon la revendication précédente, **caractérisé en ce que** ledit trou traversant est découpé simultanément à la découpe de la forme externe dudit élément de sécurité.

14. Matériau en feuille **caractérisé en ce qu'**il comprend au moins un élément de sécurité plat tel que décrit ou obtenu dans l'une au moins des revendications précédentes.

15. Matériau en feuille selon la revendication précédente, **caractérisé en ce que** ledit matériau est une feuille fibreuse à base de fibres cellulosiques et/ou de fibres synthétiques organiques et/ou de fibres minérales,
comprenant au moins un autre élément de sécurité.

## Patentansprüche

1. Konfettiartiges flaches Sicherheitselement, wie zum Beispiel ein Plättchen, **dadurch gekennzeichnet, dass** es wenigstens ein Durchgangsloch aufweist.

2. Sicherheitselement nach dem vorstehenden Anspruch, **dadurch gekennzeichnet, dass** dessen äußere Form kreisförmig, hexagonal, dreieckförmig, oval, quadratisch, rechteckig, sternförmig oder mit einem kurvigen Rand ist.

3. Sicherheitselement nach wenigstens einem der vorstehenden Ansprüche, **dadurch gekennzeichnet, dass** das Durchgangsloch kreisförmig, hexagonal, dreieckförmig, oval, quadratisch, rechteckig, sternförmig oder mit einem kurvigen Rand ist.

4. Sicherheitselement nach wenigstens einem der vorstehenden Ansprüche, **dadurch gekennzeichnet, dass** das Element ein Substrat aufweist, das auf einer Faserbahn, einer Kunststoffolie oder einem Faserbahn/Kunststofffolien-Komplex basiert, insbesondere einem Overlay-Papier oder einer Polyesterfolie.

5. Sicherheitselement nach wenigstens einem der vorstehenden Ansprüche, **dadurch gekennzeichnet, dass** seine Dicke zwischen 10 und 100 µm beträgt.

6. Sicherheitselement nach Anspruch 5, **dadurch gekennzeichnet, dass** es auf einer Faserbahn basiert und seine Dicke zwischen 40 und 70 µm und vorzugsweise zwischen ungefähr 55 und 65 µm beträgt.

7. Sicherheitselement nach Anspruch 5, **dadurch gekennzeichnet, dass** es auf einer Kunststofffolie basiert und seine Dicke zwischen 20 und 50 µm und vorzugsweise zwischen etwa 25 und 35 µm beträgt.

8. Sicherheitselement nach wenigstens einem der vorstehenden Ansprüche, **dadurch gekennzeichnet, dass** seine äußeren Abmessungen zwischen 2 und 6 mm und vorzugsweise zwischen etwa 2,5 und 4 mm betragen.

9. Sicherheitselement nach wenigstens einem der vorstehenden Ansprüche, **dadurch gekennzeichnet, dass** die Abmessungen des Durchgangslochs zwischen 0,5 und 4,5 mm und vorzugsweise zwischen 1 und 1,5 mm betragen.

10. Sicherheitselement nach wenigstens einem der vorstehenden Ansprüche, **dadurch gekennzeichnet, dass** es wenigstens einen Aufdruck auf wenigstens einer seiner Seiten aufweist,
wobei der Aufdruck ein Motiv ist, das die Form des Durchgangslochs vervollständigt.

11. Sicherheitselement nach wenigstens einem der vorstehenden Ansprüche, **dadurch gekennzeichnet, dass** es wenigstens zwei Durchgangslöcher aufweist, die einen Code bilden.

12. Verfahren zur Herstellung des Sicherheitselements gemäß den vorstehenden Ansprüchen, **dadurch gekennzeichnet, dass** das Sicherheitselement in seiner äußeren Form oder das Durchgangsloch durch ein Mittel geschnitten wird, das ausgewählt ist aus Verfahren zum Tiefziehen mittels Ausstechformen oder mit Ausstechformen versehenen Metallzylindern, Verfahren zur Perforation mittels Stanzelementen, Spitzen oder Nadeln oder Systemen aus Matrizen und Patrizen, Verfahren zum Laserschneiden einer Bahn oder einer Folie, oder Verfahren zum Rotationsschneiden einer Bahn oder einer Folie unter Verwendung einer Folge von synchronisierten Schneidzylindern und mit jeweiligen Schneidnetzen, die sich auf eine Weise ergänzen, dass eine Figur entsprechend der Form des Sicherheitselements und/oder des Lochs entsteht.

13. Verfahren zur Herstellung des Sicherheitselements gemäß dem vorstehenden Anspruch, **dadurch gekennzeichnet, dass** das Durchgangsloch gleichzeitig mit dem Schnitt der äußeren Form des Sicherheitselements geschnitten wird.

14. Bahnmaterial, **dadurch gekennzeichnet, dass** es wenigstens ein flaches Sicherheitselement enthält, wie es in wenigstens einem der vorstehenden Ansprüche beschrieben ist oder erhalten wird.

15. Bahnmaterial nach dem vorstehenden Anspruch, **dadurch gekennzeichnet, dass** das Material eine Faserbahn basierend auf Zellulosefasern und/oder synthetischen organischen Fasern und/oder Mineralfasern ist,
mit wenigstens einem anderen Sicherheitselement.

## Claims

1. A confetti looking security element that is flat, such as a planchette, **characterized in that** in comprises at least one through-hole.

2. The security element as claimed in claim 1, **characterized in that** the external shape of the small-format security element is selected from one of circular, hexagonal, triangular, oval, square, rectangular, star-shaped or with curved edges.

3. The security element as claimed in claim 1 or 2, **characterized in that** the shape of said through-hole is selected from circular, hexagonal, triangular, oval, square, rectangular, star-shaped or with curved edges.

4. The security element as claimed in any of the preceding claims, **characterized in that** said security element has a substrate with a base of a fibrous sheet, a plastic film or a fibrous sheet/plastic film complex, in particular an overlay paper or a polyester film.

5. The security element as claimed in any of the preceding claims, **characterized in that** its thickness ranges between 10 and 100 µm.

6. The security element as claimed in claim 5, **characterized in that** it has a base of a fibrous sheet and its thickness ranges between 40 and 70 µm, preferably between approximately 55 and 65 µm.

7. The security element as claimed in claim 5, **characterized in that** it is based on a plastic film and its thickness ranges between 20 and 50 µm, preferably between approximately 25 and 35 µm.

8. The security element as claimed in any of the preceding claims, **characterized in that** its external dimensions range between 2 and 6 mm, preferably between approximately 2.5 and 4 mm.

9. The security element as claimed in any of the preceding claims, **characterized in that** the dimensions of said through-hole range between 0.5 and 4.5 mm, preferably between 1 and 1.5 mm.

10. The security element as claimed in any of the preceding claims, **characterized in that** it comprises at least one print on at least one of its faces, said print being a design supplementing the shape of said through-hole.

11. The security element as claimed in any of the preceding claims, **characterized in that** it comprises at least two through-holes forming a code.

12. A method of manufacturing a security element as claimed in any of the preceding claims, **characterized in that** said security element according to its external shape or said through-hole are cut out according to a means chosen from the methods by die-stamping or stamping with metal cylinders furnished with dies, by perforation with the aid of punches, pins or needles or with the association of male and female shapes, by laser cutting of a sheet or of a film, or by rotary cutting, of a sheet or of a film, using a succession of cutting cylinders that are synchronized and comprise respective cutting rules which complement one another so as to form a figure corresponding to the shape of said security element and/or of said hole.

13. The method of manufacturing a security element according to the preceding claim, **characterized in that** said through-hole is cut simultaneously with the cutting of the external shape of said security element.

14. A sheet material **characterized in that** it comprises at least one flat security element as claimed in any of the preceding claims.

15. The sheet material as claimed in the preceding claim, **characterized in that** said material is a fibrous sheet based on cellulose fibers and/or organic synthetic fibers and/or mineral fibers, comprising at least one other security element.
